# EUROPÄISCHE PATENTANMELDUNG

(11) **EP 0 289 644 A1**
(43) Veröffentlichungstag der Anmeldung: **09.11.1988**
(21) Anmeldenummer: 87106734.4
(22) Anmeldetag: 08.05.1987
(51) Int. Cl.: F01C 1/344, F01C 11/00

(54) **Brennkraft-Drehkörperturbine**

(71) Anmelder: Unipex AG, FL-9495 Triesen (LI)
(72) Erfinder: Arendt, Werner, D-7470 Albstadt 2-Tailfingen (DE)
(74) Vertreter: Möbus, Rudolf, Dipl.-Ing.

(57) **Zusammenfassung**

Die Brennkraft-Drehkörperturbine weist einen kreiszylindrischen Drehkörper (19) in einem ellipsenartigen Innenraum (12) eines Turbinengehäuses (10) auf, der zusammen mit in ihm radialverschiebbar gelagerten Stegen (21.1 - 21.6), die mit Gleitleisten (22) dicht auf der Wandung (25) des Innenraumes (12) gleiten, umlaufende Kammern (12.1 - 12.6) mit sich veränderndem Volumen bildet. Diese Kammern sind durch in der Drehkörpermantelfläche (27) ausgebildete, einen unsymmetrischen Querschnitt aufweisende Ausnehmungen (26) vergrößert. Der ellipsenartige Querschnitt des Innenraumes (12) ist so gehalten, daß eine brennstoffeinlaßseitige Kammer (12.6) ein größeres Volumen besitzt als eine mit der Abgas-Austrittsöffnung (16) in Verbindung stehende Kammer (12.4).

## Beschreibung

Die Erfindung betrifft eine Brennkraft-Drehkörperturbine mit einem mit radialverschiebbaren Stegen besetzten Drehkörper, der in einem Innenraum eines Turbinengehäuses drehbar gelagert ist, wobei die Stege sich an der Peripherie des Innenraumes abstützen und zwischen sich, dem Turbinengehäuse und dem Drehkörper umlaufende Brennkammern veränderlichen Volumens bilden.

Der Erfindung liegt die Aufgabe zugrunde, einen Brennkraftmotor ohne Kurbelwelle zu schaffen, der nur aus wenigen und unkomplizierten Einzelteilen besteht.

Die gestellte Aufgabe wird mit einer Brennkraft-Drehkörperturbine der eingangs genannten Art erfindungsgemäß dadurch gelöst, daß sich in der Peripherie des Innenraums eine Eintrittsöffnung für ein Brennstoff/Luftgemisch und eine Abgas-Austrittsöffnung um die Breite mindestens einer umlaufenden Kammer voneinander entfernt befinden und der Innenraum senkrecht zur Drehkörperachse einen ellipsen artigen Querschnitt aufweist, dergestalt, daß die sich vor der Eintrittsöffnung befindende umlaufende Kammer ein größeres Volumen aufweist, als die sich vor der Austrittsöffnung befindende Kammer.

Es sind zwar Brennkraftmotoren aus der Literatur bekanntgeworden, welche die eingangs genannten Merkmale aufweisen und bei denen der Drehkörper exzentrisch in einem kreisförmigen Innenraum eines Motorgehäuses angeordnet ist. Eine solche exzentrische Anordnung des Drehkörpers hat aber Nachteile, die den Wirkungsgrad eines solchen Motors von vornherein begrenzen; insbesondere den Nachteil, daß die umlaufenden Kammern veränderlichen Volumens nur unvollständig von den sich bildenden Abgasen befreit werden können. Diese Nachteile werden durch die ellipsenartige Querschnittsform des Innenraumes einer erfindungsgemäß ausgebildeten Brennkraft-Drehkörperturbine so stark reduziert, daß sie den Wirkungsgrad der Brennkraft-Drehkörperturbine nicht mehr entscheidend beeinflussen. Dabei ist wesentlich, daß der Querschnitt des Innenraumes nicht genau einer Ellipse entspricht. Der Drehkörper der Brennkraft-Drehkörperturbine bildet einen rotierenden Verdichter, der bereits bei kleinen Drehzahlen ein hohes Drehmoment erzeugt. Eine Steuerung seiner Verbrennungsgemisch-Eintrittsöffnung und seiner Abgas-Austrittsöffnung ist nicht erforderlich. Diese Öffnungen können als einfache Steuerschlitze ausgebildet sein.

Vorteilhafterweise kann der Innenraum des Turbinengehäuses beidseitig durch Deckel verschließbar sein, in welchen die Lagerstellen für den zentral im Turbinengehäuse gelagerten Drehkörper und zusätzlich Führungskurven ausgebildet sind, in welche seitliche Vorsprünge der radialverschiebbaren Stege zu deren Zwangsführung ragen. Zweckmäßig können an den Stirnseiten des Drehkörpers koaxial Lagerteile angeflanscht sein, in denen jeweils mindestens ein mit dem Drehkörper zusammenwirkender Abdichtring angeordnet ist. Die Drehkörperwelle bildet direkt die Abtriebswelle der Turbine, die insgesamt einen einfachen Aufbau hat und mit Ausnahme der Querschnittsform des Innenraumes des Turbinengehäuses aus einfachen und leicht zu fertigenden Teilen besteht.

Die an den Drehkörper angeflanschten Lagerteile mit dem Dichtring ergeben eine gute Abdichtung der Kammern an den seitlichen Enden der im Drehkörper gelagerten Stege. Jeder radialverschiebbare Steg kann zweckmäßig über eine in seinem freien Ende federbelastet gelagerte Gleitleiste an der Peripherie des Innenraums des Turbinengehäuses anliegen.

Der kreiszylindrische Drehkörper kann auf seiner Mantelseite zweckmäßig mit Ausnehmungen versehen sein, die jeweils einen Teil der umlaufenden Brennkammern bilden und die in quer zur Drehkörperachse verlaufenden Schnittebenen einen unsymmetrischen Querschnitt haben, der die Kraftwirkung der Verbrennungsgase in die vorgegebene Drehrichtung des Drehkörpers begünstigt. Hierbei können die Ausnehmungen zweckmäßig an ihrem in Umlaufrichtung vorderen Rand flacher in die Drehkörper-Mantelfläche auslaufen als an ihrem hinteren Rand.

Die erfindungsgemäß ausgebildete Brennkraft-Drehkörperturbine hat ein sehr günstiges Leistungsgewicht und kann zur Unterstützung ihres ruhigen Laufes vorteilhafterweise am Umfang des Drehkörpers ein Mehrfaches von zwei radialverschiebbaren Stegen aufweisen, wobei sich immer zwei Stege diametral gegenüberliegen. Dabei kann jede umlaufende Kammer pro Umdrehung beispielsweise vier Arbeitstaktbereiche durchlaufen. Die Brennkraft-Drehkörperturbine ist hinsichtlich ihrer Leistung und ihren Abmessungen leicht an besondere Verhältnisse anpaßbar und läßt sich auch mit mehreren anderen, beispielsweise koaxial hintereinander angeordneten und auf einer gemeinsamen Welle arbeitenden Drehkörperturbinen gleicher Art kombinieren. Auch läßt sich die Turbine mit unterschiedlichen flüssigen oder gasförmigen Brennstoffen betreiben.

Nachfolgend wird ein Ausführungsbeispiel einer erfindungsgemäß ausgebildeten Brennkraft-Drehkörperturbine anhand der beiliegenden schematischen Zeichnung näher erläutert.

Im einzelnen zeigen:
Fig. 1 eine Draufsicht auf die Turbine in Axialrichtung bei abgenommenem Deckel des Turbinengehäuses, teilweise im Schnitt;
Fig. 2 eine der Fig. 1 entsprechende Ansicht bei entferntem Drehkörper;
Fig. 3 eine Darstellung des Drehkörpers und der zugehörigen Drehkörper-Lagerteile in schematischer Explosionsdarstellung;
Fig. 4 einen schematischen Querschnitt durch einen Gehäusedeckel, den Drehkörper une einen der Lagerteile der Brennkraft-Drehkörperturbine.

Die Fig. 1 und 2 zeigen die eine Stirnseite 11 eines kreiszylindrischen Turbinengehäuses 10, das einen von der vorderen Stirnseite 11 zu einer hinteren Stirnseite durchgehenden Innenraum 12 mit einem ellipsenartigen Querschnitt aufweist. Das Turbinengehäuse 10 weist in seinem Mantel eine gestufte Öffnung 13 zum Einsetzen einer Zündkerze 14, eine schlitzartige Eintrittsöffnung 15 für ein Brennstoff/Luftgemisch und eine schlitzartige Austrittsöffnung 16 für die Abgase auf. Am Rande der beiden parallel zueinander verlaufenden Stirnseiten 11 sind Gewindebohrungen 17 zum Befestigen der Gehäusedeckel 18 ausgebildet, von denen einer in Fig. 4 dargestellt ist.

Im Innenraum 12 des Turbinengehäuses 10 ist ein kreiszylindrischer Drehkörper 19 zentral gelagert, der mit sechs gleichmäßig über seinen Umfang verteilten und sich über seine ganze Länge erstreckenden Radialschlitzen 20 versehen ist, in denen Jeweils ein Steg 21.1 - 21.6 radialverschiebbar gelagert ist. Jeder Steg 21.1 -21.6 endet in einer Gleitleiste 22, die unter der Vorspannung einer in Fig. 1 nur schematisch angedeuteten Federleiste 23 steht und dadurch stets in dichter Anlage gegen die Wandung 25 des Innenraumes 12 gehalten ist.

Wie aus Fig. 1 ersichtlich ist, ist der zwischen dem Drehkörper 19 und dem Turbinengehäuse 10 freibleibende Bereich des Innenraumes 12 durch die Stege 21.1 - 21.6 in sechs umlaufende Einzelkammern unterteilt, deren Volumen sich während des in Richtung des eingetragenen Pfeiles 24 erfolgenden Umlaufes des Drehkörpers 19 verändert. In Fig. 1 sind eine durch die Eintrittsöffnung 15 mit dem Brennstoff/Luftgemisch gefüllte Kammer 12.6, eine mit der Abgas-Austrittsöffnung 16 in Verbildung stehende Kammer 12.4 und die im Bereich der Zündkerze 14 befindliche Kammer 12.2 bezeichnet. Der Querschnitt des Innenraumes 12 ist ellipsenartig, also nicht genau elliptisch, dergestalt, daß die in Fig. 1 mit der Eintrittsöffnung 15 in Verbindung stehende Kammer 12.6 ein größeres Volumen aufweist als die mit der Abgas-Austrittsöffnung 16 in Verbindung stehende Kammer 12.4. Die Kammer 12.6 vermindert ihr Volumen auf dem Weg zur Zündkerze 14 sehr stark, wodurch eine hohe Verdichtung des eingebrachten Brennstoff/Luftgemisches erfolgt. Die Volumenverringerung ist so stark, daß das Hauptvolumen praktisch durch eine Ausnehmung 26 gebildet ist, die in der Mantelfläche 27 des Drehkörpers 19 im Bereich jeder Kammer, also in jedem Bereich zwischen zwei Stegen 21, ausgebildet ist und die gemäß der Schnittdarstellung in Fig. 1 alle so gebildet sind, daß sie an ihrem in Umlaufrichtung vorderen Rand flacher in die Mantelfläche 27 des Drehkörpers 19 auslaufen als an ihrem hinteren Rand.

Die zentrale Lagerung des Drehkörpers 19 im Innenraum 12 erfolgt mittels gesonderter, stirnseitliche Abdeckwandungen für den Drehkörper 19 bildender Lagerteile 31, die mit einem Abtriebswellenzapfen 29.1 jeweils in eine konzentrische Lageröffnung 28 eines Deckels 18 und innenseitig mit einem Steckkupplungsteil 29.2 in eine konzentrische Kupplungsöffnung 30 des Drehkörpers 19 eingreifen. In den koaxial mittels Schrauben 35 am Drehkörper 19 befestigten Lagerteilen 31 ist jeweils ein Dichtungsring 32 gelagert, der sich gegen die Stirnseite des Drehkörpers 19 anlegt. In den Lagerteilen 31 sind gemäß Fig. 3 außerdem radial schlitzartige Durchgangsöffnungen 36 ausgebildet, durch welche seitliche Vorsprünge 34 der Stege 21 hindurchragen und welche in einer im Deckel 18 ausgebildeten Zwangssteuerkurve 33 (Fig. 2) enden, die eine Zwangssteuerung aller Stege 21.1 - 21.6 während des Umlaufes des Drehkörpers 19 bewirkt.

Die radialverschiebbaren Stege 21.1 - 21.6, mindestens aber ihre Gleitleisten 22, können aus Keramikwerkstoffen bestehen oder mit keramischen Werkstoffen beschichtet sein.

Wie die Zeichnungen zeigen, besteht die Drehkörperturbine aus wenigen, weitgehend als Drehteile herstellbaren Einzelteilen, die sich leicht zusammensetzen lassen, wobei die umlaufenden Teile durch die beiden Gehäusedeckel 18 in ihrer Lage gesichert sind.

## Patentansprüche

1. Brennkraft-Drehkörperturbine mit einem mit radialverschiebbaren Stegen besetzten Drehkörper, der in einem Innenraum eines Turbinengehäuses drehbar gelagert ist, wobei die Stege sich an der Wandung des Innenraumes abstützen und zwischen sich, dem Turbinengehäuse und dem Drehkörper umlaufende Kammern veränderlichen Volumens bilden, dadurch gekennzeichnet, daß sich in der Peripherie des Innenraumes (12) eine Eintrittsöffnung (15) für ein Brennstoff/Luftgemisch und eine Abgas-Austrittsöffnung (16) um die Breite mindestens einer umlaufenden Kammer (12.1 - 12.6) voneinander entfernt befinden und der Innenraum (12) senkrecht zur Achse des Drehkörpers (19) einen ellipsenartigen Querschnitt aufweist, dergestalt, daß die sich vor der Eintrittsöffnung (15) befindende umlaufende Kammer (12.6) ein größeres Volumen aufweist als die sich vor der Austrittsöffnung (16) befindende Kammer (12.4).

2. Brennkraft-Drehkörperturbine nach Anspruch 1, dadurch gekennzeichnet, daß der Innenraum (12) des Turbinengehäuses (10) beidseitig durch Deckel (18) verschließbar ist, in welchen die Lagerstellen für den zentral im Turbinengehäuse (10) gelagerten Drehkörper (19) und zusätzlich Führungskurven (33) ausgebildet sind, in welche seitliche Vorsprünge (34) der radialverschiebbaren Stege (21.1 - 21.6) zu deren Zwangsführung ragen.

3. Brennkraft-Drehkörperturbine nach Anspruch 1 oder 2, dadurch gekennzeichnet, daß in den Verschlußdeckeln (18/31) des Turbinengehäuses (10) an den Stirnseiten des Drehkörpers (19) koaxial anflanschbare Lagerteile (31) gelagert sind, welche Radialschlitze (20) des Drehkörpers (19) für die Stege (21) seitlich abdecken und Durchgangsöffnungen (36) für die seitlichen Vorsprünge (34) der Stege (21.1 - 21.6) aufweisen.

4. Brennkraft-Drehkörperturbine nach einem der Ansprüche 1 bis 3, dadurch gekennzeichnet, daß die stirnseitliche Abdeckwandungen für den Drehkörper (19) bildenden Lagerteile (31) jeweils mindestens einen an dem Drehkörper (19) anliegenden Abdichtring (32) tragen.

5. Brennkraft-Drehkörperturbine nach einem der Ansprüche 1 bis 4, dadurch gekennzeichnet, daß jeder radialverschiebbare Steg (21.1 - 21.6) über eine in seinem freien Ende federbelastet gelagerte Gleitleiste (22) an der Wandung (25) des Innenraumes (12) des Turbinengehäuses (10) anliegt.

6. Brennkraft-Drehkörperturbine nach einem der Ansprüche 1 bis 5, dadurch gekennzeichnet, daß am Umfang des Drehkörpers (19) ein Mehrfaches von zwei radialverschiebbaren Stegen (21.1 - 21.6) angeordnet ist, wobei sich immer zwei Stege (21) diametral gegenüberliegen.

7. Brennkraft-Drehkörperturbine nach einem der Ansprüche 1 bis 6, dadurch gekennzeichnet, daß der kreiszylindrische Drehkörper (19) auf seiner Mantelseite (27) mit Ausnehmungen (26) versehen ist, die jeweils einen Teil der umlaufenden Kammern (12.1 - 12.6) bilden und die in quer zur Drehkörperachse verlaufenden Schnittebenen einen unsymmetrischen Querschnitt haben (Fig. 1).

8. Brennkraft-Drehkörperturbine nach Anspruch 7, dadurch gekennzeichnet, daß die Ausnehmungen (26) an ihrem in Umlaufrichtung (24) vorderen Rand flacher in die Drehkörper-Mantelfläche (27) auslaufen als an ihrem hinteren Rand.
